# EUROPÄISCHE PATENTSCHRIFT

(11) **EP 0 252 281 B1**
(45) Veröffentlichungstag und Bekanntmachung des Hinweises auf die Patenterteilung: **30.01.1991**
(21) Anmeldenummer: 87107931.5
(22) Anmeldetag: 02.06.1987
(51) Int. Cl.: G02B 27/00, A62B 18/08

(54) **Atemschutzeinrichtung mit Signalverarbeitungseinheit**
Breathing protection apparatus with signal processing unit
Appareil de protection respiratoire comportant un dispositif de traitement des signaux

(30) Priorität: 02.07.1986 DE 3622147
(43) Veröffentlichungstag der Anmeldung: 13.01.1988
(73) Patentinhaber: Drägerwerk Aktiengesellschaft, 23542 Lübeck (DE)
(72) Erfinder: Walther, Hans-Joachim, Ing., D-2400 Lübeck (DE); Matthiessen, Hans, 2407 Gross Parin (DE); Lang, Alfred, 8501 Ungelstetten (DE)

(56) Entgegenhaltungen:
- US-A- 3 314 424
- US-A- 4 156 292
- US-A- 4 231 117

## Beschreibung

Die Erfindung betrifft eine Atemschutzeinrichtung mit einer Signalverarbeitungseinheit mit den im Oberbegriff des Hauptanspruchs genannten Merkmalen.

Eine derartige Einrichtung ist aus der DE-OS 26 18 267 bekanntgeworden.

Diese Atemschutzeinrichtungen werden nicht nur bei der Versorgung von Atemsauerstoff für Piloten, sondern auch beispielsweise im Zusammenhang mit dem Einsatz von Atemschutzgeräten bei Feuerwehren, Rettungsmannschaften unter Tage oder auch bei Wartungs- und Inspektionsarbeiten in einer mit Schadstoffen angereicherten Atmosphäre eingesetzt.

Die bekannte Schutzeinrichtung trägt in Verbindung mit einem Schutzhelm eine Signalverarbeitungseinheit, welche im Stirnbereich des Helmträgers angeordnet ist und deren Anzeigefeld sich außerhalb seines Sehfeldes befindet. Zur Übertragung der angezeigten Daten und Informationen ist es notwendig, das Anzeigefeld der bekannten Signalverarbeiungseinheit über eine aufwendige Umlenkungsoptik in das Sehfeld des Trägers zu projizieren.

Die bekannte Anordnung benötigt zur Sichtbarmachung der angezeigten Daten eine komplizierte und aufwendige Umlenkungsoptik, welche stoßfest im Helm des Maskenträgers aufgenommen sein muß, um eine schwingungs- und verzerrungsfreie Übertragung der Daten in das Sehfeld des Maskenträgers zu gewährleisten. Darüberhinaus wird der Sichtbereich durch die Abbildungsoptik wesentlich eingeschränkt, wobei im Sichtfenster der Maske ein optisch speziell ausgebildeter Teilbereich vorgesehen sein muß, der zur Umlenkung der zur Übertragung vorgesehenen Daten bestimmt ist, die dann der üblichen Beobachtung der Umgebung durch den Sichtschirm überlagert werden. Dies führt insbesondere bei wechselnden Helligkeitsunterschieden zu störenden Interferenzen. Bei fehlendem Konstrast wird sogar die eingespiegelte Information unsichtbar. Die bekannte Anzeigeeinheit ist somit nur mit einem besonderen, für die Abbildung der Daten geeigneten und speziell ausgebildeten Sichtfenster verwendbar

Bei einer Helmanordnung nach der US-A-4 231 117 ist eine Anzeigeeinheit von rückwärts des Helmträgers in seinen Sichtbereich geführt, wobei die Anzeigeeinheit von dem Gesicht des Helmträgers wegweist und ihre Bilddarstellung mittels einer zu justierenden Umlenkoptik auf das Auge des Betrachters gerichtet wird. Eine derartige Anordnung schränkt das gesamte Sehfeld des Helmträgers sowohl in Richtung auf die Anzeigeeinheit als auch in Richtung auf die Umlenkoptik um nahezu 50% ein.

Ein ähnlicher Vorschlag gemäß der US-A-4 156 292 benötigt eine Halterung für eine Anzeigeeinheit, welche direkt vor ein Auge des Helmträgers positioniert werden kann. Die Halterung geht von dem seitlichen Halsstück des Helmes aus und und setzt sich in einem Haltearm fort, an dessen Ende die Anzeigeeinheit befestigt ist. Diese bekannte Anordnung schränkt nicht nur das Sehfeld erheblich ein, sondern für die Erkennbarkeit des Anzeigefeldes ist eine besondere Abbildungsoptik im Visier nötig, die bei fehlender Anzeigeeinheit mit Halterung das Sehfeld in die äußere Umgebung unnötigerweise einschränkt.

Der vorliegenden Erfindung liegt somit die Aufgabe zugrunde, eine Atemschutzeinrichtung mit einer Signalverarbeitungseinheit der genannten Art so zu verbessern, daß die Anzeigeeinheit universell verwendbar ist und dabei keine, den Sichtbereich einschränkende optische Elemente notwendig sind.

Die Aufgabe wird durch eine Anzeigeeinheit mit den im kennzeichnenden Teil des Hauptanspruchs genannten Merkmalen gelöst.

Mit dieser Anordnung der Anzeigeeinheit an einem sonst nicht genutzten Bereich des Sehfeldes bleibt das Bild der Umgebung unbeeinträchtigt durch Einengung oder Überlagerung von eingespiegelten Zusatzbildern. Auch bei weiterer Erhöhung der anzuzeigenden Datenfülle, wie z.B. durch Erfassung der eigenen physiologischen Größen des Geräteträgers, Informationen über den Atemgasvorrat, Umgebungstemperatur oder Luftfeuchte sowie Schadstoffkonzentrationen in der Atmosphäre und entsprechender Warnsignale, führt dies nicht zu einer Einschränkung des Sichtbereiches. Die Datenmenge kann sequentiell abgegeben werden, ohne daß dabei die Erkennbarkeit der zu beobachtenden Gegenstände beeinträchtigt oder die Aufmerksamkeit des Geräteträgers geschmälert würde.

In weiterer Ausgestaltung der Erfindung kann das Anzeigefeld der Anzeigeeinheit vorteilhafterweise durch eine Vergrößerungsoptik abgedeckt sein. Dadurch werden auch kleinere Anzeigefelder leicht erkennbar gemacht.

Es kann weiterhin zweckmäßig sein, die Anzeigeeinheit mit einer das Anzeigefeld ins Unendliche abbildenden Optik zu versehen. Diese kann in einfacher Weise und ohne aufwendige Umlenkoptik direkt auf die Anzeigeeinheit aufgesetzt sein und ermöglicht dem Schutzmaskenträger auch bei kurzen Entfernungen zwischen seinem Auge und dem Sichtfeld eine ermüdungsfreie Ablesung der angezeigten Daten.

Ein Ausführungsbeispiel der Erfindung wird im folgenden näher erläutert und anhand der Zeichnung schematisch dargestellt.

Die einzige Figur zeigt die Ansicht einer als Schutzmaske ausgebildeten Atemschutzeinrichtung, welche einen Maskenkörper (1) mit einer Sichtscheibe (2), einer inneren Halbmaske (3) sowie einer Bänderung (4) und Befestigungslaschen (5) besitzt. Die Halbmaske (3) ist über ein Ansatzstück (6) mit dem Maskenkörper (1) verbunden, welches in eine Austrittsöffnung für ein Ausatemventil (7) und ein Einatemventil (8) außerhalb des Maskenkörpers (1) mündet.

Die Signalverarbeitungseinheit (9) besteht aus einem Verarbeitungsteil (10), in welchem die über die Signalsammelleitung (11) gelieferten Meßsignale seriell oder parallel verarbeitet und über eine Anzeigeeinheit (12) in dem Anzeigefeld (13) sichtbar gemacht werden. Die Signalverarbeitungseinheit (9) ist neben dem Nasenbereich der Halbmaske (3) am unteren Ansatzstück (6) zwischen Halbmaske (3) und Maskenkörper (1) untergebracht, wobei ihr Anzeigefeld (13) zum Maskeninnenraum weist und auf die Augen des nicht dargestellten Maskenträgers gerichtet ist.

## Patentansprüche

1. Atemschutzeinrichtung mit einer Signalverarbeitungseinheit (9) zur Übertragung und Anzeige von Meßdaten in den Sichtbereich des Geräteträgers, die in einen Maskenkörper (1) aufgenommen ist, dadurch gekennzeichnet, daß die Anzeigeeinheit (12) der Signalverarbeitungseinheit (9) mit ihrem Anzeigefeld (13) in direkter Nachbarschaft zum Nasenflügelbereich des Maskenkörpers (1), zum Gesicht des Geräteträgers weisend und im inneren Randbereich seines Sichtfeldes liegend, direkt ablesbar angeordnet ist.

2. Atemschutzeinrichtung nach Anspruch 1, dadurch gekennzeichnet, daß das Anzeigefeld (13) durch eine Vergrößerungsoptik abgedeckt ist.

3. Atemschutzeinrichtung nach Anspruch 1, dadurch gekennzeichnet, daß die Anzeigeeinheit (12) mit einer das Anzeigefeld (13) ins Unendliche abbildenden Optik versehen ist.

## Revendications

1. Dispositif de protection respiratoire comportant un dispositif (9) de traitement de signaux monté dans le corps (1) d'un masque et permettant la transmission et l'affichage de données de mesure dans le champ visuel du porteur de l'appareil, caractérisé en ce que le dispositif (12) d'affichage que présente le dispositif (9) de traitement de signaux, est disposé avec son champ (13) d'affichage dans le voisinage immédiat de la zone où se situent les ailes du nez du corps (1) du masque, et tourné vers le visage du porteur de l'appareil, et situé dans la zone marginale intérieure du champ visuel de ce dernier, permettant une lecture directe.

2. Dispositif de protection respiratoire selon la revendication 1, caractérisé en ce qu'un dispositif optique de grossissement recouvre le champ (13) d'affichage.

3. Dispositif de protection respiratoire selon la revendication 1, caractérisé en ce que le dispositif (12) d'affichage est pourvu d'un dispositif optique reproduisant le champ (13) d'affichage à l'infini.

## Claims

1. A respiratory protective device with a signal processing unit (9) for transmission and a display of measuring data into the range of vision of the person wearing the apparatus, which device is accommodated in a mask body (1), characterised in that the display unit (12) of the signal processing unit (9) die arranged so that it can be read directly, with its display panel (13) in direct proximity of the nose wing region of the mask body (1), pointing towards the face of the apparatus wearer and lying in the inner edge region of his field of vision.

2. A respiratory protective device according to claim 1, characterised in that the display panel (13) is covered by an enlarging optical system.

3. A respiratory protective device according to claim 1, characterised in that the display unit (12) is provided with an optical system imaging the display panel (13) to infinity.
